# EUROPÄISCHE PATENTSCHRIFT

(11) **EP 0 000 499 B1**
(45) Veröffentlichungstag und Bekanntmachung des Hinweises auf die Patenterteilung: **29.10.1980**
(21) Anmeldenummer: 78100364.5
(22) Anmeldetag: 11.07.1978
(51) Int. Cl.: E06C 7/50, E05D 11/10

(54) **Gelenkbeschlag für Leiterteile**
Hinge furnishing for ladder elements
Ferrure d'articulation pour échelles

(30) Priorität: 20.07.1977 DE 2732654; 13.04.1978 DE 7811073 U
(43) Veröffentlichungstag der Anmeldung: 07.02.1979
(73) Patentinhaber: ZARGES Leichtbau GmbH, D-82362 Weilheim (DE)
(72) Erfinder: Klafs, Ulrich, Dr.-Ing., D-8120 Weilheim (DE)
(74) Vertreter: Patentanwälte Dipl.-Ing. R. Splanemann Dr. B. Reitzner Dipl.-Ing. K. Baronetzky

## Beschreibung

Die Erfindung bezieht sich auf einen in mindestens einer Winkellage selbsttätig verriegelbaren Gelenkbeschlag für zwei Leiterteile, bestehend aus zwei an den Holmenden befestigten, um eine gemeinsame Achse schwenkbaren Beschlagteilen, wobei an dem ersten Beschlagteil ein mittels einer Handhabe entgegen der Kraft einer Rückstellfeder aus einer Verriegelungsstellung in eine Entriegelungs- und eine Sperrstellung parallel zu der Gelenkachse bewegbares Verriegelungselement gelagert ist, während in dem zweiten Beschlagteil für jede wählbare Winkellage eine zur Gelenkachse parallele Bohrung zur Aufnahme des Verriegelungselements in der Verriegelungsstellung vorgesehen ist, und das Verriegelungselement durch ein Gesperre zunächst in der Sperrstellung und anschließend nach Schwenken eines Beschlagteils gegenüber dem anderen durch die Bogenabschnitte zwischen den Bohrungen des zweiten Beschlagteils in der Entriegelungsstellung gehalten ist.

Bei einem bekannten Gelenkbeschlag dieser Art (DE-A 2 457 637) besteht das Gesperre aus einem flachen, schmalen Steuerglied, das um die Gelenkachse frei schwenkbar gelagert ist und durch eine im wesentlichen L-förmige Blattfeder in einer Ruhestellung gehalten wird, in der das Steuerglied die Bohrungen abdeckt, die in dem zweiten Beschlagteil vorgesehen sind. Zur Lagerung dieser Elemente ist eine Sperrscheibe des zweiten Beschlagteils ziemlich stark ausgebildet und weist eine Ausnehmung auf, in der diese Elemente sowie zwei Anschläge für das Steuerglied angeordnet sind. Wird der Verriegelungsbolzen aus seiner Verriegelungsstellung innerhalb einer der Bohrungen herausgezogen, so gleitet er über ein bestimmtes Stück der seitlichen Flanke des Steuergliedes, das sich im Bereich der entsprechenden Bohrung befindet. Ist der Bolzen genügend weit herausgezogen, so schwenkt das Steuerglied unter den Bolzen und deckt dabei die Bohrung ab. Wird anschließend ein Leiterteil gegenüber dem anderen verschwenkt, so wird das Steuerglied von dem Verriegelungsbolzen unter der Wirkung einer Rückstellfeder zunächst reibschlüssig um einen bestimmten Winkelwert mitgenommen, dessen maximale Größe durch einen der Anschläge begrenzt ist. Der Sperrbolzen gleitet deshalb bei fortgesetzter Verschwenkung des Leiterteils von dem Steuerglied herab und über den Boden der Ausnehmung der Sperrscheibe, bis er zur Anlage an einer anderen bestimmten Stelle der seitlichen Flanke des Steuergliedes kommt, dieses von der anderen der Bohrungen wegdrückt und anschließend unter der Wirkung der Rückstellfeder in die Bohrung gleitet. Die beiden Leiterteile sind dann erneut verriegelt, wobei die Blattfeder etwas vorgespannt ist. Wird der Verriegelungsbolzen erneut gezogen, legt sich das Steuerglied vor die entsprechende Bohrung und wird ein kurzes Stück reibschlüssig mitgenommen, bis das gegenüberliegende Ende des Steuergliedes gegen den anderen der Anschläge stößt, so daß es nicht mehr von dem Verriegelungsbolzen mitgenommen werden kann und dieser von dem Steuerglied herabgleitet.

Bei dieser Anordnung ergeben sich durch das flache, schmale Steuerglied verschiedene Nachteile. Der Stellweg des Verriegelungsbolzens muß so groß bemessen werden, daß seine freie Stirnfläche die gesamte Höhe des Steuergliedes passieren kann und anschließend noch genügend Platz vorhanden ist, daß das Steuerglied zwischen die Bohrung und die Stirnfläche schwenken kann. Dabei kann das Steuerglied nicht zu schwach ausgebildet werden, da es um die Gelenkachse frei drehbar ist und der Reibungskontakt möglichst nicht über die ganze Länge des Steuergliedes zwischen diesem und der Sperrscheibe vorhanden sein sollte. Das Steuerglied muß nämlich ziemlich leichtgängig sein und bleiben, da die Kräfte der L-förmigen Blattfeder und der Rückstellfeder genau aufeinander abgestimmt sein müssen. Wird beispielsweise das Schmierfett zwischen dem Steuerglied und der Sperrscheibe zäher - durch Verschmutzung oder Alterung -, so besteht die Gefahr, daß die Blattfeder es nicht mehr schafft, das Steuerglied jeweils in die richtige Position oberhalb der Bohrungen zu bringen. Ebenso ist von außen nicht feststellbar, ob der Verriegelungsbolzen sich im Laufe der Zeit in die seitliche Flanke im Bereich der Bohrungen frißt oder diese stets gleich und stark beanspruchten Stellen in anderer Weise beschädigt oder verformt. Dieses führt stets zu einer Erhöhung des Reibungskontaktes zwischen dem Verriegelungsbolzen und der Flanke des Steuergliedes, so daß die Kraft der Rückstellfeder möglicherweise nicht mehr ausreicht, um den Verriegelungsbolzen in die Bohrungen zu drücken. Der Benutzer erkennt möglicherweise von außen nicht, daß der Verriegelungsbolzen auf einem Grat an der Flanke des Steuergliedes aufsitzt. Hierdurch wird die Funktionssicherheit beeinträchtigt und die Unfallgefahr erhöht.

Demgegenüber ist es Aufgabe der vorliegenden Erfindung, die Funktionssicherheit eines derartigen Gelenkbeschlages zu erhöhen und dadurch die Benutzung von mit derartigen Gelenkbeschlägen versehenen Mehrzweckleitern sicherer zu gestalten.

Bei dem eingangs näher erläuterten Gelenkbeschlag wird dies erfindungsgemäß dadurch erreicht, daß jeder Bohrung ein Element eines Steuerteils eines auch einen Halteteil aufweisenden Gesperres zugeordnet ist und jeweils ein Element des Steuerteils und ein Element des Halteteils unmittelbar an dem Verriegelungselement ausgebildet ist, das mindestens einen Verriegelungsbolzen und einen mit der Gelenkachse zusammenfallenden Führungszapfen aufweist, der ständig unter der Wirkung der Rückstellfeder steht und an seinem freien Ende als ein Element des Steuerteils mindestens einen axialen Vorsprung aufweist, der mit dem der Bohrung im zweiten Beschlagteil zugeordneten, anderen Element des Steuerteils in Eingriff bringbar ist und so beim Schwenken mindestens eines der Beschlagteile das Verriegelungselement automatisch aus der Sperrstellung in die Entriegelungsstellung bringt.

Hierdurch wird der Vorteil erreicht, daß die Anzahl der verschleißbaren Teile des Gelenkbeschlages reduziert ist. Die Stellwege, insbesondere des Verriegelungselements, sind verkürzt, so daß insgesamt die Funktionssicherheit des Gelenkbeschlages und damit der gesamten Mehrzweckleiter erhöht wird. Gleichwohl ist zum Verschwenken der einzelnen Leiterteile lediglich erforderlich, das Verriegelungselement seitlich axial zu verschieben, wobei das Verriegelungselement die Entriegelungsstellung durchläuft und selbsttätig in die Sperrstellung gebracht wird. Durch eine einzige Betätigung des Verriegelungselements selbst wird dieses in die Sperrstellung gebracht und verbleibt in dieser durch die Wirkung des Gesperres, bis es nach anfänglichem Verschwenken mindestens eines der Leiterteite selbsttätig aus der Sperrstellung in die Entriegelungsstellung übergeht und anschließend der oder die Verriegelungsbolzen in die nächste Bohrung bzw. Bohrungen einfallen können. Es ist nur ein einziger beweglicher Bauteil erforderlich, während das Steuern des Gesperres durch den Bohrungen fest zugeordnete Elemente erfolgt. Ein derartiges Steuerelement für das Gesperre ist vorteilhafterweise der Rand der Bohrung selbst.

Um eine einwandfreie Sicherung der Leiterteile und eine höhere Belastbarkeit bei Mehrzweckleitern sowie eine vereinfachte Bedienung zu erreichen, ist zweckmäßigerweise vorgesehen, daß das Verriegelungselement bügelförmig ausgebildet ist und zwei einander diametral gegenüberliegende Verriegelungsbolzen aufweist, zwischen denen der mit der Gelenkachse zusammenfallende Führungszapfen angeordnet ist, der an seinem freien Ende einen Teller mit zwei axialen Vorsprüngen aufweist, die mit dem dem Bohrungspaar im zweiten Beschlagteil zugeordneten, anderen Element des Steuerteils in Eingriff bringbar sind. Alternativ kann der Führungzapfen an seinem freien Ende zwei Arme mit den Vorsprüngen aufweisen, die von der freien den Verriegelungsbolzen gegenüberliegenden Seite des zweiten Beschlagteils her mit diesen fluchtend in die Bohrungen einführbar sind.

Ein Gelenkbeschlag für zwei Leiterteile mit einem bügelförmigen Verriegelungselement mit zwei einander diametral gegenüberliegenden Verriegelungsbolzen und einem mittleren, mit der Gelenkachse zusammenfallenden Führungszapfen ist aus der DE-A-2 321.346 bekannt, doch weist dieser bekannte Gelenkbeschlag kein Gesperre für das Verriegelungselement auf.

Der Verriegelungsbügel ist an dem ersten Beschlagteil drehfest gelagert, und ein Element des Halteteils des Gesperres umfaßt eine Ausnehmung an den Führungszapfen des Verriegelungsbügels, während das weitere Element des Halteteils des Gesperres ein federndes Element aufweist, das in axialer Richtung gegenüber dem zweiten Beschlagteil festgelegt ist. Das Gesperre kann ein in eine Ausnehmung eingreifendes federndes Element oder eine Magnetanordnung umfassen. Ohne größeren Kraftaufwand ist das Gesperre bzw. der Verriegelungsbügel in die Sperrstellung überführbar, sobald dieser das Ende der Entriegelungsbewegung erreicht hat. Anschließend werden die benachbarten Leiterteile gegenüber einander verschwenkt, wodurch die Vorsprünge nach außen gedrückt und das Gesperre geöffnet wird. Der Verriegelungsbügel verläßt die Sperrstellung, sobald die Vorsprünge und entsprechend die Bolzen nicht mehr vollständig mit den Bohrungen fluchten und die Bolzen den Bogenabschnitt des zweiten Beschlagteils neben den Bohrungen erreicht haben. Ist das nächste Bohrungspaar erreicht, so springen die Verriegelungsbolzen selbsttätig in die Bohrungen, die der nächsten Verriegelungsstellung entsprechen.

In der Zeichnung sind Ausführungsbeispiele der Erfindung wiedergegeben, die anhand der nachfolgenden Beschreibung näher erläutert werden. Es zeigt:
Fig. 1 den Gelenkbeschlag für ein Verriegelungselement mit zwei Bolzen in Verbindung mit den Holmen zweier Leiterteile,
Fig. 2 und 3 zwei Ausführungsbeispiele. des Gelenkbeschlages mit einem Verriegelungsbügel in dessen Sperrstellung im Schnitt gemäß Linie 2-2 in Fig. 1,
Fig. 4 ein weiteres Ausführungsbeispiel.des Gelenkbeschlages für ein Verriegelun-gselement mit zwei Bolzen in Verbindung mit den Holmen zweier Leiterteile und
Fig. 5 das weitere Ausführungsbeispiel des Gelenkbeschlages mit einem Verriegelungsbügel in der Verriegelungsstellung im Schnitt gemäß Linie 5-5 in Fig. 4.

In Fig. 1 sind die Enden von Holmen 10 und 11 zweier benachbarter Leiterteile gezeigt, die eine Mehrzweckleiter bilden, die aus zwei oder mehr Teilen aufgebaut sein kann. Derartige Mehrzweckleitern können als Bockleitern, Anlegeleitern od.dgl. benutzt werden. Sie können auch als begehbare Bohlen ausgebildet sein, die zum Transport zusammengefaltet werden.

Bei dem dargestellten Ausführungsbeispiel sind Hohlprofilholme 10 und 11 vorgesehen, an denen die Teile 12 und 13 des Gelenkbeschlages befestigt sind. Die Beschlagteile 12 und 13 haben hierzu durch Schrauben oder Niete 14 an den Hohlprofilholmen 10 und 11 zu befestigende Schenkel 15. Die Beschlagteile 12 und 13 können aus zwei im wesentlichen kongruenten Scheiben 16 und 17 bestehen, die zentrale Bohrungen haben, mit denen sie auf einer Buchse 1 um eine gemeinsame Achse 21 schwenkbar gelagert sind. Die Buchse 1 hat einen auf der Seite des zweiten Beschlagteils 13 offenen Innerraum 2 und an dem offenen Ende einen außen umlaufenden Flansch 3, der an der freien Oberfläche des zweiten Beschlagteils 13 anliegt. Die beiden Beschlagteile 12 und 13 werden durch den Flansch 3 und einen Ring 4 zusammengehalten, der an der Buchse 1 befestigt ist. Bei dem dargestellten Ausführungsbeispiel ist ein Federring 4 in eine Nut 5 eingesetzt. An der der Nut 5 benachbarten Seite weist die Buchse 1 einen Boden 7 mit einer Durchgangsbohrung 6 für einen Führungszapfen 46 auf.

Symmetrisch zu der Gelenkachse 21 sind in der Scheibe 17 jeweils zwei einander diametral gegenüberliegende Bohrungen 30 vorgesehen. In der Verriegelungsstellung und der Sperrstellung gemäß Fig. 1 bis 3 fluchten mit den Bohrungen 30 in der Scheibe 17 Lagerbohrungen 23 in der Scheibe 16 des ersten Beschlagteils 12. Durch die Bohrungen 30 und 23 ist jeweils ein Verriegelungsbolzen 44 gesteckt, wobei die beiden Verriegelungsbolzen 44 an einem Verriegelungsbügel 45 befistigt sind. Der Bügel 45 hat im Bereich der Gelenkachse 21 den durch die Durchgangsbohrung 6 hindurchreichenden Führungszapfen 46, der von einer Rückstell-Druckfeder 25 umschlossen ist, die in dem Innenraum 2 angeordnet und einerseits an dem Boden 7 und andererseits an einer Muffe 60 abgestützt ist, die an dem freien Ende des Führungszapfens 46 befestigt ist. Die Muffe 60 hat eine zylindrische Umfangsfläche 61, mit der die Muffe 60 in dem Innenraum 2 der Buchse 1 gleitend geführt ist. In Fortsetzung des Innenraums 2 weist die Muffe 60 eine zentrale Ausnehmung 62 auf, in der die Druckfeder 25 abgestützt und geführt ist. An dem freien aus der Buchse 1 herausragenden Ende der Muffe 60 sind zwei einander diametral gegenüberliegende, radial herausragende Arme 63 angeordnet, an deren freien Enden jeweils ein Vorsprung 64 ausgebildet ist. Die Vorsprünge 64 fluchten mit den Verriegelungsbolzen 44 und ihre Kuppen haben einen Abstand von den freien Stirnflächen 57 der Verriegelungsbolzen 44, der der Stärke der Scheibe 17 des zweiten Beschlagteils 13 entspricht oder geringfügig größer als diese Stärke ist. Durch einen Stift 65 ist die Muffe 60 drehfest mit dem Führungszapfen 46 verbunden, so daß der Verriegelungsbügel 45 mit den Verriegelungsbolzen 44 und die Muffe 60 mit den Armen 63 und den Vorsprüngen 64 eine starre Einheit bilden, die gegenüber den beiden Beschlagteilen 12 und 13 axial verstellbar und durch die stets in die Bohrungen 23 eingreifenden Verriegelungsbolzen 44 gegenüber dem ersten Beschlagteil 12 drehfest angeordnet ist. In der nicht dargestellten Verriegelungsstellung drückt die Feder 25 den Bügel 45 gegen den Boden 7 der Buchse 1, wobei die Verriegelungsbolzen 44 durch die miteinander fluchtenden Bohrungen 23 und 30 hindurchragen. Die Vorsprünge 64 sind entsprechend von dem zweiten Beschlagteil 13 abgehoben. Um die starre Verriegelungseinheit aus der Verriegelungsstellung herauszubewegen, kann an dem Bügel 45 - gemäß Fig. 2 und 3 nach rechts - gezogen werden oder man drückt in der gleichen Richtung auf die Muffe 60 bzw. eine Platte 66, die konzentrisch die Muffe 60 umschließt und die Arme 63 einschließt. Bei diesem Aus-führungsbeispiel können die Vorsprünge 64 diametral einander gegenüberliegend unmittelbar an der Druckplatte 66 befestigt sein.

Bei dem Ausführungsbeispiel gemäß Fig. 2 umfaßt das Gesperre eine Magnetanordnung, wobei ein ringförmiger oder in sonstiger Weise ausgebildeter Permanentmagnet 67 an der Scheibe 17 des zweiten Beschlagteils 13 befestigt ist. Die Arme 63 bzw. die Druckplatte 66 weisen den Anker der Magnetanordnung 66, 67 auf oder bilden diesen selbst. Alternativ kann der Permanentmagnet 67 an der Druckplatte 66 angeordnet sein, während die Scheibe 17 den Anker bildet oder aufweist.

Bei dem Ausführungsbeispiel gemäß Fig. 3 ist der Führungszapfen 46 im Bereich des Bodens 7 lediglich mit einer Ausnehmung 56 versehen, die bei dem dargestellten Ausführungsbeispiel eine Ringnut ist. In dem Boden 7 ist ein senkrecht zur Achse 21 verlaufender Schlitz 8 angeordnet, in dem eine Feder 9 gelagert ist. Die Feder ist bei diesem Ausführungsbeispiel haarnadelförmig, wobei der Stabquerschnitt kreisförmig und damit dem Querschnitt der Ringnut angepaßt ist. Die Feder 9 kann auch als Wendel ausgebildet sein, die in der Ringnut 56 liegt und in einen entsprechenden ringförmigen Schlitz in dem Boden 7 ausweichen kann, wenn der Führungszapfen 46 in der Durchgangsbohrung 6 gegenüber dem Boden 7 verstellt wird.

Bei dem in Fig. 4 und 5 dargestellten Ausführungsbeispiel sind die Scheiben 16 und 17 im wesentlichen kongruent und haben zentrale Bohrungen, mit denen sie auf einer Buchse 71 um eine gemeinsame Achse 21 schwenkbar gelagert sind. Zweckmäßigerweise bestehen die Beschlagteile 12 und 13 aus identischen Formblechen 15/16 und 15/17, wobei zwei Formbleche 15/16 jeweils außen und dazwischen ein Paket von vier Formblechen 15/17 angeordnet sind. Die außenliegenden Formbleche 15/16 können durch Hülsen, Hohlniete od. dgl. 68 und unter Zwischenschaltung von Distanzstücken 69 zu dem ersten Beschlagteil 12 fest verbunden sein, während das Formblech-Paket 15/17 den zweiten Beschlagteil 13 bildet.

Die Buchse 71 hat einen einseitig offenen Innenraum 72 und an dem geschlossenen Ende einen außen umlaufenden Flansch 73, der an einer der freien Oberflächen des ersten Beschlagteils 12 anliegt. Die Buchse 71 ist durch den Flansch 73 und einen Ring 74 axial festgelegt, der im Bereich des offenen Endes der Buchse 71 befestigt ist. Bei dem dargestellten Ausführungsbeispiel ist ein Federring 74 in eine Nut 75 eingesetzt. An der dem Flansch 73 benachbarten Seite weist die Buchse 71 einen Boden 77 mit einer Durchgangsbohrung 76 für einen Führungszapfen 46 auf.

Symmetrisch zu der Gelenkachse 21 sind in der Scheibe 17 jeweils zwei einander diametral gegenüberliegende Bohrungen 30 vorgesehen. In der Verriegelungsstellung gemäß Fig. 4 und 5 und der Sperrstellung fluchten mit den Bohrungen 30 in der Scheibe 17 Lagerbohrungen 23 in der Scheibe 16 des ersten Beschlagteils 12. Durch die Bohrungen 30 und 23 ist jeweils ein Verriegelungsbolzen 44 gesteckt, wobei die beiden Verriegelungsbolzen 44 an einem Verriegelungsbügel 45 befestigt sind. Der Bügel 45 hat im Bereich der Gelenkachse 21 den durch die Durchgangsbohrung 76 hindurchreichenden Führungszapfen 46, der von einer Rückstell-Druckfeder 25 umschlossen ist, die in dem Innenraum 72 angeordnet und einerseits an dem Boden 77 und andererseits an einem Teller 70 abgestützt ist, der an dem freien Ende des Führungszapfens 46 befestigt ist. Der Teller 70 schließt den Innenraum ab und hat zwei in diesen hineinragende, einander diametral gegenüberliegende Vorsprünge 80. Die Vorsprünge 80 sind den Verriegelungsbolzen 44 zugeordnet und ihre Köpfe haben von mindestens einem innerhalb der Buchse 71 angeordneten Anschlag 81 einen axialen Abstand, der mindestens der Stärke von zwei Formblechen 15/16 des ersten Beschlagteils zuzüglich der von vier Formblechen 15/17 des zweiten Beschlagteils 13 entspricht bzw. geringfügig größer als diese Stärke ist. Der Teller 70 ist drehfest mit dem Führungszapfen 46 verbunden, so daß der Verriegelungsbügel 45 mit den Verriegelungsbolzen 44 und der Teller 70 mit den Vorsprüngen 80 eine starre Einheit bilden, die gegenüber den beiden Beschlagteilen 12 und 13 axial verstellbar und durch die stets in die dem Bügel 45 benachbarten Bohrungen 23 eingreifenden Verriegelungsbolzen 44 gegenüber dem ersten Beschlagteil 12 drehfest angeordnet ist. Die Buchse 71 ist mittels einer außenliegenden Rippe 82 gegenüber dem zweiten Beschlagteil 13 drehfest gesichert, der in den Formblechen 15/17 eine entsprechende Nut 83 aufweist, die aus Fertigungsgründen auch in den Formblechen 15/16 vorgesehen sein kann.

In der gezeigten Verriegelungsstellung drückt die Feder 25 den Bügel 45 gegen den Boden 77 der Buchse 71, wobei die Verriegelungsbolzen 44 durch die miteinander fluchtenden Bohrungen 23 und 30 hindurchragen. Die Vorsprünge 80 sind entsprechend von dem mit dem zweiten Beschlagteil 13 verbundenen Anschlag 81 abgehoben. Um die starre Verriegelungseinheit aus der Verriegelungsstellung herauszubewegen, kann an dem Bügel - gemäß Fig. 5 nach rechts - gezogen werden oder man drückt in der gleichen Richtung auf den Teller 80. Bei dem gezeigten Ausführungsbeispiel liegen zwei Vorsprünge 80 einander diametral gegenüber und auf dem gleichen Radius mit den Verriegelungsbolzen 44. Es sind jeweils zwei Bohrungspare 23 und 30 in jedem der Formbleche 15/16 und 15/17 vorgesehen, die unter einem Winkel von 30° zur Gelenkachse 21 versetzt sind, wobei in Fig. 1 die Bohrungspaare des zweiten Beschlagteils 13. mit 30 und 30' bezeichnet sind. Es ist ohne weiteres ersichtlich, daß sich insgesamt vier verschiedene Verriegelungsstellungen bzw. Winkelpositionen zwischen den Holmen 10 und 11 einstellen lassen. Zum Überführen der Verriegelungseinheit aus der Sperrstellung in die Entriegelungsstellung zwischen den vier verschiedenen Positionen sind im Innenraum 72 der Buchse 71 zwei Anschläge 81 angeordnet, die sich jeweils etwa in der Mitte zwischen zwei benachbarten Bohrungen 30 - Fig. 4 - befinden.

Gemäß Fig. 5 ist der Führungszapfen 46 mit einer flachen Ringnut 56 versehen. In dem Boden 77 ist ein senkrecht zur Achse 21 verlaufender Schlitz 78 angeordnet, in dem eine Feder 79 gelagert ist. Die Feder 79 ist bei diesem Ausführungsbeispiel haarnadelförmig, wobei der Stabquerschnitt kreisförmig und damit dem Querschnitt der Ringnut 56 angepaßt ist. Die Feder 79 kann auch als Wendel ausgebildet sein, die in der Sperrstellung in der Ringnut 56 liegt und in einen entsprechenden ringförmigen Schlitz in dem Boden 77 ausweichen kann, wenn der Führungszapfen 46 in der Durchgangsbohrung 76 gegenüber dem Boden 77 verstellt wird.

Sollen die Leiterteile 10 und 11 verschwenkt werden, so wird die starre Verriegelungseinheit in der beschriebenen Weise - gemäß Fig. 2, 3 und 5 nach rechts - bewegt, indem auf die Platte 66 bzw. den Teller 70 ein axialer Druck oder auf den Verreigelungsbügel 45 ein axialer Zug ausgeübt wird. Zum Entriegeln der Verriegelungsbolzen 44 gemäß Fig. 1 bis 3 werden diese vollständig aus den Bohrungen 30 herausbewegt, bis die Druckplatte 66 mit dem Permanentmagneten 67 in Eingriff kommt oder die Feder 9 in die Ringnut 56 springt. Zum Entriegeln der Verriegelungsbolzen 44 gemäß Fig. 4 und 5 werden diese vollständig aus den Bohrungen 23 der von dem Bügel 45 abgewandten Scheiben 16 und den Bohrungen 30 der Scheiben 17 herausbewegt, bis die Feder 79 in die Ringnut 56 springt. Bei dieser üblichen Entriegelungsbewegung hat die starre Verriegelungseinheit die Entriegelungsstellung vollkommen durchlaufen und wird in der Sperrstellung fixiert. In dieser Sperrstellung haben die Bolzen 44 die Bohrungen 30 verlassen, und die freien Stirnflächen 57 der Bolzen 44 befinden sich etwas oberhalb der Kontaktfläche 59 zwischen den Scheiben 16 und 17 der Beschlagteile 12 und 13 bzw. zwischen den Scheiben 16, die sich auf der Seite des Bügels 45 befinden, und dem Scheiben-Paket 17 des zweiten Beschlagteils 13. In dieser Stellung der Verriegelungseinheit können die Leiterteile 10 und 11 bequem verschwenkt werden, wobei der Verriegelungsbügel 45 dadurch mitgenommen wird, daß die Bolzen 44 in den Bohrungen 23 der dem Bügel 45 zugewandten Scheibe 16 des ersten Beschlagteils 12 geführt sind. Beim Verschwenken des zweiten Beschlagteils 13 gegenüber dem ersten Beschlagteil 12 werden die Vorsprünge 64 aus den Bohrungen 30 herausgedrängt bzw. kommt einer der Vorsprünge 80 mit einem der Anschläge 81 in Eingriff und wird von diesem zurückgedrängt, so daß der Anker der Druckplatte 66 von dem Permanentmagneten 67 freikommt bzw. die Feder 9, 79 aus der Ringnut 56 heraustritt und der Führungszapfen 46 frei zwischen den Schenkeln der Feder 9, 79 hindurchgeführt werden kann, die über den Umfang des Zapfens 46 gleiten, der gemäß Fig. 5 an dieser Stelle eine konische Verjüngung 84 aufweisen kann. Die konische Verjüngung 84 spreizt beim Entriegeln die Feder 79 und unterstützt beim Verriegeln die Wirkung der Rückstell-Druckfeder 25. Durch diese Druckfeder 25 werden die Verriegelungsbolzen 44 in Richtung der Kontaktfläche 59 bewegt, bis ihre freien Stirnflächen 57 auf der Kontaktfläche 59 aufliegen, die zwischen den Bohrungen 30 und den benachbarten Bohrungen 30' einen geschlossenen Bogenabschnitt hat. Diese nicht dargestellte Entriegelungsstellung der Verriegelungseinheit gestattet es, die Leiterteile 10 und 11 behinderungsfrei so weit zu verschwenken, bis die Verriegelungsbolzen 44 mit den Bohrungen 30' genau fluchten und unter der Wirkung der Rückstellfeder 25 in die Bohrungen 30' und die Bohrungen 23 der von dem Bügel 45 abgewandten Scheiben einfallen. Diese Bewegung wird durch das Gesperre nicht behindert. Die Verriegelungseinheit nimmt dann in der neuen Winkellage die Verriegelungsstellung ein. Soll die Mehrzweckleiter wieder in die Ausgangsstellung gemäß Fig. 1 oder 4 gebracht werden, so braucht lediglich die Verriegelungseinheit in der beschriebenen Weise verschoben zu werden, bis die Sperrstellung erreicht ist. Die Leiterteile 10 und 11 werden dann in der entgegengesetzten Richtung verschwenkt.

Die Anzahl der wählbaren Winkellagen der Leiterteile 10 und 11 ist nicht auf vier beschränkt, sondern kann in einfachster Weise durch die Anzahl der Paare von Bohrungen 30, 30' in den Scheiben 17 des zweiten Beschlagteils 13 und gemäß Fig. 4 und 5 von Bohrungen 23 in den von dem Bügel 45 abgewandten Scheiben 16 des ersten Beschlagteils 12 gewählt werden. In der dem Bügel 45 zugewandten Scheibe 16 des ersten beschlagteils 12 braucht an sich nur ein Paar von Bohrungen 23 vorgesehen zu sein.

## Patentansprüche

1. In mindestens einer Winkellage selbsttätig verriegelbarer Gelenkbeschlag für zwei Leiterteile, bestehend aus zwei an den Holmenden (10, 11) befestigten, um eine gemeinsame Achse (21) schwenkbaren Beschlagteilen (12, 13), wobei an dem ersten Beschlagteil (12) ein mittels einer Handhabe entgegen der Kraft einer Rückstellfeder (25) aus einer Verriegelungsstellung in eine Eintriegelungs- und eine Sperrstellung parallel zu der Gelenkachse (21) bewegbares Verriegelungselement (45) gelagert ist, während in dem zweiten Beschlagteil (13) für jede wählbare Winkellage mindestens eine zur Gelenkachse (21) parallele Bohrung (30, 30') zur Aufnahme des Verriegelungselements (45) in der Verriegelungsstellung vorgesehen ist, und das Verriegelungselement durch ein Gesperre zunächst- in der Sperrstellung und anschließend nach Schwenken eines Beschlagteils gegenüber dem anderen durch die Bogenabschnitte zwischen den Bohrungen (30, 30') des zweiten Beschlagteils (13) in der Entriegelungsstellung gehalten ist, dadurch gekennzeichnet, daß jeder Bohrung (30, 30') ein Element eines Steuerteils (64, 30; 64, 30; 80, 81) eines auch einen Halteteil (66, 67; 56, 9; 56, 79) aufweisenden Gesperres zugeordnet ist und jeweils ein Element (64; 64; 80) des Steuerteils und ein Element (66; 56; 56) des Halteteils unmittelbar an dem Verriegelungselement (45) ausgebildet ist, das mindestens einen Verriegelungsbolzen (44) und einen mit der Gelenkachse (21) zusammenfallenden Führungszapfen (46) aufweist, der ständig unter der Wirkung der Rückstellfeder (25) steht und an seinem freien Ende als ein Element (64; 64; 80) des Steuerteils mindestens einen axialen Vorsprung aufweist, der mit dem der Bohrung (30, 30') im zweiten Beschlagteil (13) zugeordneten, anderen Element (30; 30; 81) des Steuerteils in Eingriff bringbar ist und so beim Schwenken mindestens eines der Beschlagteile (12, 13) das Verriegelungselement (45) automatisch aus der Sperrstellung in die Entriegelungsstellung bringt.

2. Beschlag nach Anspruch 1, dadurch gekennzeichnet, daß das Verriegelungselement (45) bügelförmig ausgebildet ist und zwei einander diametral gegenüberliegende Verriegelungsbolzen (44) aufweist, zwischen denen der mit der Gelenkachse (21 ) zusammenfallende Führungszapfen (46) angeordnet ist, der an seinem freien Ende zwei Arme (63) mit den Vorsprüngen (64) aufweist, die von der freien, den Verriegelungsbolzen (44) gegenüberliegenden Seite des zweiten Beschlagteils (13) her mit diesen fluchtend in die Bohrungen (30, 30') einführbar sind (Fig. 2 und 3).

3. Beschlag nach Anspruch 1, dadurch gekennzeichnet, daß das Verriegelungselement (45) bügelkförmig ausgebildet ist und zwei einander diametral gegenüberliegende Verriegelungsbolzen (44) aufweist, zwischen denen der mit der Gelenkachse (21) zusammenfallende Führungszapfen (46) angeordnet ist, der an seinem freien Ende einen Teller (70) mit zwei axialen Vorsprüngen (80) aufweist, die mit dem dem Bohrungspaar (30) im zweiten Beschlagteil (13) zugeordneten, anderen Element (81) des Steuerteils in Eingriff bringbar sind (Fig. 5).

4. Beschlag nach Anspruch 2 oder 3, dadurch gekennzeichnet, daß der Verriegelungsbügel (45) an dem ersten Beschlagteil (12) drehfest gelagert ist und ein Element des Halteteils (56, 9; 56, 79) des Gesperres eine Ausnehmung (56) an dem Führungszapfen (46) des Verriegelungsbügels (45) umfaßt, während des weitere Element des Halteteils (56, 9; 56, 79) des Gesperres ein federndes Element (9; 79) aufweist, das in axialer Richtung gegenüber dem zweiten Beschlagteil (13) festgelegt ist (Fig. 3 und 5).

5. Beschlag nach Anspruch 2 oder 3, dadurch gekennzeichnet, daß der Verriegelungsbügel (45) an dem ersten Beschlagteil (12) drehfest gelagert ist und ein Element des Halteteils (66, 67) des Gesperres der Permanentmagnet (67) oder der Anker (63, 66) einer Mangetanordnung und den Armen (63) bzw. einer diese ersetzenden Druckplatte (66) zugeordnet ist, während das weitere Element des Halteteils (66, 67) des Gesperres durch den Anker oder den Permanentmagneten (67) gebildet und an dem zweiten Beschlagteil (13) befestigt ist, wobei die Haltekraft der Magnetanordnung (63, 66; 67) nur in der Sperrstellung des Verriegelungsbügels (45) wirksam ist.

6. Beschlag nach Anspruch 2, dadurch gekennzeichnet, daß sich die Vorsprünge (64) in der Verriegelungsstellung außerhalb der Bohrungen (30, 30') befinden, jedoch mit diesen fluchten. (Fig. 2 und 3).

7. Beschlag nach Anspruch 4, dadurch gekennzeichnet, daß die beiden Beschlagteile (12, 13) durch eine Gelenkachsen-Buchse (1; 71) verbunden sind, in der der Führungszapfen (46) des Verriegelungsbügels (45) axial verstellbar geführt ist, daß die Gelenkachsen-Buchse (1, 71) einen Boden (7; 77) mit einer Durchgangsbohrung (6; 76) aufweist, daß das federnde Element (9; 79) in einem Schlitz (8; 78) in dem Boden (7; 77) angeordnet ist und daß die Ausnehmung (56) an dem Führungszapfen (46) als Ringnut ausgebildet ist, in die das federnde Element (9; 79) in der Sperrstellung des Verriegelungsbügels (45) eingreift (Fig. 3 und 5).

8. Beschlag nach Anspruch 7, dadurch gekennzeichnet, daß im zweiten Beschlagteil (13) zwei Bohrungspaare (30, 30') angeordnet sind, die unter einem Winkel von 30° zur Gelenkachse (21) versetzt sind, daß jedem Verriegelungsbolzen (44) ein Vorsprung (80) zugeordnet ist und innerhalb der Gelenkachsen-Buchse (71) zwei Anschläge (81) vorgesehen sind, die jeweils zwischen zwei benachbarten Bohrungen (30 und 30') der beiden Bohrungspaare des zweiten Beschlagteils (13) vorgesehen sind (Fig. 4, 5).

## Revendications

1. Ferrure d'articulation destinée à deux parties d'échelle, pouvant se verrouiller automatiquement dans au moins une position angulaire, comprenant deux parties de ferrure (12, 13) fixées aux extrémités de montant (10, 11), pouvant pivoter autour d'un axe commun (21) et sur la première (12) desquelles est monté un élément de verrouillage (45) pouvant être déplacé parallèlement à l'axe (21) de l'articulation, au moyen d'une poignée, contre la force d'un ressort de rappel (25) et passer d'une position de verrouillage à une position de déverrouillage et à une position de blocage, tandis que dans la deuxième partie de ferrure (13) est prévu, pour chaque position angulaire pouvant être choisie, au moins un trou (30, 30') parallèle à l'axe d'articulation (21) et destiné à recevoir l'élément de verrouillage (45) dans la position de verrouillage, ledit élément de verrouillage étant maintenu tout d'abord dans la position de blocage par un encliquetage et ensuite, après pivotement d'une partie de ferrure relativement à l'autre, dans la position de verrouillage, par les segments d'arc situés entre les trous (30, 30') de la deuxième partie de ferrure (13), ferrure caractérisée par le fait qu'à chaque trou (30, 30') est adjoint un élément d'une partie de commande (64, 30; 64, 30; 80, 81) d'un encliquetage comportant aussi une partie de retenue (66, 67; 56, 9; 56, 79) et qu'un élément (64; 64; 80) de la partie de commande et un élément (66; 56; 56) de la partie de retenue sont chaque fois formés directement sur l'élément de verrouillage (45) qui présente au moins une broche de verrouillage (44) et un tourillon de guidage (46) coïncidant avec l'axe (21) de l'articulation et qui est constamment soumis à l'action du ressort de rappel (25) et présente à son extrémité libre, en tant qu'élément (64; 64; 80) de la partie de commande, au moins une saillie axiale qui peut être amenée en coopération avec l'autre élément (30; 30; 81) de la partie de commande, adjoint au trou (30, 30') de la deuxime partie de ferrure (13) de sorte que lors du pivotement d'au moins une des parties de ferrure (12, 13), cette saillie amène automatiquement l'élément de verrouillage (45) de la position de blocage à la position de déverrouillage.

2. Ferrure selon la revendication 1, caractérisée par le fait que l'élément de verrouillage (45) est en forme d'étrier et présente deux broches de verrouillage (44) diamétralement opposées entre lesquelles est disposé le tourillon de guidage (46) coïncidant avec l'axe d'articulation (21) et présentant à son extrémité libre deux bras (63) munis des saillies (64) qui peuvent s'introduire dans les trous (30, 30') par le côté libre de la deuxième partie de ferrure (13), opposé aux broches de verrouillage (44) en étant alignées sur celles-ci (figures 2 et 3).

3. Ferrure selon la revendication 1, caractérisée par le fait que l'élément de verrouillage (45) est en forme d'étrier et présente deux broches de verrouillage (44) diamétralement opposées entre lesquelles est disposé le tourillon de guidage (46) coïncidant avec l'axe d'articulation (21) et présentant à son extrémité libre un plateau (70) muni de deux saillies axiales (80) qui peuvent être amenées en coopération avec l'autre élément (81) de la partie de commande, adjoint à la paire de trous (30) de la deuxième partie de ferrure (13) (figure 5).

4. Ferrure selon l'une des revendications 2 et 3, caractérisée par le fait que l'étrier de verrouillage (45) est monté de façon solidaire en rotation sur la première partie de ferrure (12) et qu'un élément de la partie de retenue (56; 9; 56; 79) de l'encliquetage entoure un évidement (56) du tourillon de guidage (46) de l'étrier de verrouillage (45) tandis que l'autre élément de la partie de retenue (56; 9; 56; 79) del'encliquetage présente un élément élastique (9, 79) qui est bloqué en direction axiale relativement à la deuxième partie de ferrure (13) (figures 3 et 5).

5. Ferrure selon !'une des revendications 2 et 3, caractérisée par le fait que l'étrier de verrouillage (45) est monté de façon solidaire en rotation sur la première partie de ferrure (12) et qu'un élément de la partie de retenue (66, 67) de l'encliquetage est l'aimant permanent (67) ou l'armature (63, 66) d'un dispositif magnétique et est adjoint aux bras (63) ou à une plaque de pression (66) remplaçant ceux-ci tandis que l'autre élément de la partie de retenue (66, 67) de l'encliquetage est formé par l'armature ou l'aimant permanent (67) et est fixé à deuxième partie de ferrure (13), la force de retenue du dispositif magnétique (63, 66; 67) agissant seulement dans la position de blocage de l'étrier de verrouillage (45).

6. Ferrure selon la revendication 2, caractérisée par le fait que dans la position de verrouillage, les saillies (64) se trouvent hors des trous (30, 30') mais sont alignées sur ceux-ci (figures 2 et 3).

7. Ferrure selon la revendication 4, caractérisée par le fait que les deux parties d'articulation (12, 13) sont reliées par une douille d'axe d'articulation (1; 71) dans laquelle le tourillon de guidage (46) de l'étrier de verrouillage (45) est guidé de façon mobile axialement, que la douille d'axe d'articulation (1, 71) présente un fond (7, 77) muni d'un trou passant (6, 76) que l'élément élastique (9, 79) est disposé dans une fente (8, 78) du fond (7, 77) et que l'évidement (56) du tourillon de guidage (46) est sous la forme d'une gorge annulaire dans laquelle l'élément élastique (9, 79) s'engage dans la position de blocage de l'étrier de verrouillage (45) (figures 3 et 5).

8. Ferrure selon la revendication 7, caractérisée par le fait que dans la deuxième partie de ferrure (13) sont prévues deux paires de trous (30, 30') décalés d'un angle de 30° autour de l'axe d'articulation (21), qu'à chaque broche de verrouillage (44) est adjointe une saillie (80) et qu'à l'intérieur de la douille d'axe d'articulation (71) sont prévues deux butées (81) prévues chacune entre deux trous voisins (30 et 30') des deux paires de trous de la deuxième partie de ferrure (13) (figures 4, 5).

## Claims

1. A joint fitting, which can be automatically locked in at least one angular position, for two ladder portions, comprising two fitting parts (12, 13) fastened to the spar ends (10, 11) and pivotable about a common axis (21), in which case on the first fitting part (12) there is mounted a locking element (45) which is movable by means of a handle against the force of a return spring (25) from a locking position into an unlocking position and a locking position parallel to the joint axis (21), whereas in the second fitting part (13) for each selectable angular position there is provided at least one bore (30, 30') parallel to the joint axis (21) and for accommodating the locking element (45) in the locking position, and the lockirig element is retained by a locking mechanism initially in the locking position and subsequently, after pivoting of one fitting part relative to the other, in the unlocking position by the arc portions between the bores (30, 30') of the second fitting part (13), characterised in that each bore (30, 30') is associated with an element of a control part (64, 30; 64,30; 80,81) of a locking mechanism also having a retaining part (66, 67; 56, 9; 56, 79), and in each case an element (64; 64; 80) of the control part and an element (66; 56; 56) of the retaining part is formed directly at the locking element (45) which has at least one locking pin (44) and a guide stud (46) which is coincident with the joint axis (21) and which is continuously acted upon by the return spring (25) and at its free end has as an element (64; 64; 80) of the control part at least one axial projection which can be brought into engagement with the other element (30; 30; 81) of the control part associated with the bore (30, 30') in the second fitting part (13) and thus upon pivoting at least one of the fitting parts (12, 13) automatically brings the locking element (45) out of the locking position into the unlocking position.

2. A fitting according to Claim 1, characterised in that the locking element (45) is designed to be yoke-shaped and has two diametrically opposed locking pins (44), between which is arranged the guide stud (46) coincident with the joint axis (21), ), which has at its free end two arms (63) with the projections (64) which form the free side of the second fitting part (13), opposite the locking pin (44), can be inserted (Figures 2 and 3) with these aligned into the bores (30, 30').

3. A fitting according to Claim 1, characterised in that the locking element (45) is of yoke-shaped design and has two diametrically opposed locking pins (44), between which is arranged the guide stud (46) coincident with the joint axis (21), which has at its free end a disc (70) having two axial projections (80) which can be brought into engagement (Figure 5) with the other element (81) of the control part associated with the pair of bores (30) in the second fitting part (13).

4. A fitting according to Claim 2 or Claim 3, characterised in that the locking yoke (45) is mounted on the first fitting part (12) so as to be incapable of independent rotation and one element of the retaining part (56, 9; 56, 79) of the locking mechanism comprises a recess (56) on the guide stud (46) of the locking yoke (45), whereas the other element of the retaining part (56, 9; 56, 79) of the locking mechanism has a resilient element (9; 79) which is located axially (Figures 3 and 5) relative to the second fitting part (13).

5. A fitting according to Claim 2 or Claim 3, characterised in that the locking yoke (45) is mounted on the first fitting part (12) so as to be incapable of independent rotation and one element of the retaining part (66, 67) of the locking mechanism is the permanent magnet (67),or the armature (63, 66) of a magnetic arrangement and is associated with the arms (63) or a pressure plate (66) replacing them, whereas the other element of the retaining part (66, 67) of the locking mechanism is formed by the armature or the permanent magnet (67) and is fastened to the second fitting part (13), in. which case the holding power of the magnetic arrangement (63, 66; 67) is active only in the locking position of the locking yoke (45).

6. A fitting according to Claim 2, characterised in that the projections (64) are situated outside the bores (30, 30') in the locking position but are aligned with them (Figures 2 and 3).

7. A fitting according to Claim 4, characterised in that the two fitting parts (12, 13) are connected by a joint-axis bush (1; 71) in which the guide stud (46) of the locking yoke (45) is guided axially adjustably, in that the joint-axis bush (1, 71) has a base (7; 77) with a through-bore (6; 76), in that the resilient element (9; 79) is arranged in a slot (8, 78) in the base (7; 77), and in that the recess (56) in the guide stud (46) is designed as an annular groove in which the resilient element (9; 79) engages (Figures 3 and 5) in the locking position of the locking yoke (45).

8. A fitting according to Claim 7, characterised in that in the second fitting part (13) there are arranged two pairs of bores (30, 30') which are offset by an angle of 30° relative to the joint axis (21), in that a projection (80) is associated with each locking pin (44) and inside the joint-axis bush (71) there are provided two stop members (81) which in each case are provided (Figures 4, 5) between two adjacent bores (30 and 30') of the two pairs of bores of the second fitting part (13).
